# EUROPÄISCHE PATENTSCHRIFT

(11) **EP 3 270 081 B1**
(45) Veröffentlichungstag und Bekanntmachung des Hinweises auf die Patenterteilung: **07.06.2023**
(21) Anmeldenummer: 16179091.0
(22) Anmeldetag: 12.07.2016
(51) Int. Cl.: F25D 3/08

(54) **SYSTEM FÜR DEN TRANSPORT UND DIE LAGERUNG VON ARZNEIMITTELN**
SYSTEM FOR THE TRANSPORT AND STORAGE OF DRUGS
SYSTEME DE TRANSPORT ET DE STOCKAGE DE MEDICAMENTS

(43) Veröffentlichungstag der Anmeldung: 17.01.2018
(73) Patentinhaber: delta T Gesellschaft für Medizintechnik mbH, 35463 Fernwald (DE); Georg Utz Holding AG, 5620 Bremgarten (CH)
(72) Erfinder: Bienert, Kai, 35435 Wettenberg (DE); Nehring, Dirk, 35463 Fernwald (DE)
(74) Vertreter: Schmid, Rudolf

(56) Entgegenhaltungen:
- EP-A1- 2 474 485
- DE-U1-202011 100 097
- FR-A- 1 161 997
- US-A- 3 205 677
- US-A- 4 528 439
- US-A1- 2004 045 314
- US-A1- 2011 005 240

## Beschreibung

Die Erfindung betrifft ein System für den Transport und die Lagerung von Arzneimitteln oder anderen Gütern in vorgegebenen Temperaturbereichen mit den Merkmalen des Oberbegriffs des Anspruchs 1.

Für den Transport und die Lagerung von Arzneimitteln ist für die meisten Medikamente der Temperaturbereich von 15°C bis 25°C, nämlich der Temperaturbereich der sogenannten Controlled Room Temperature (CRT) vorgeschrieben, der auch in der sogenannten "Good Distribution Practice" festgelegt ist. Kühlkettenpflichtige Arzneimittel werden bei 2° bis 8° C transportiert und gelagert.

Bekannt ist es, den Transport und die Lagerung von Arzneimitteln in klimatisierten Fahrzeugen oder Isolierbehältern mit mindestens einem Temperierelement durchzuführen. Aus dem Gebrauchsmuster DE 20 2006 017 869 U ist ein Isolierbehälter bekannt, der aus einem wärmeisolierenden Deckel und einem wärmeisolierenden Aufnahmeteil gebildet ist, die einen Innenraum umschließen, der zur Einhaltung von Temperaturen mit mindestens einem Temperierelement versehen ist.

Aus dem Dokument DE 10 2008 032 531 A1 ist es bekannt, für den Einsatz als Temperaturstabilisator in Isolierverpackungen ein Temperierelement mit einem Hohlkörper vorzusehen, der mit einem ersten Fluid gefüllt ist, das einen Schmelzpunkt in einem ersten Temperaturintervall hat. Mindestens ein weiteres Fluid, das einen Schmelzpunkt in einem zweiten, vom ersten unterschiedlichen Temperaturintervall hat, ist in dem Hohlkörper enthalten, wobei vorzugsweise das erste Fluid und das mindestens eine weitere Fluid sich entmischende Phasen bilden oder in zwei Kammern des Hohlkörpers getrennt sind. Nachteil dieses Standes der Technik ist, dass Isolierbox und Elemente, Gelpacks oder andere Gegenstände mit hoher Wärmekapazität separat gehandhabt werden müssen. Dies erhöht den Aufwand in der Logistik.

Aus dem Dokument DE 100 30 102 A1 ist ein System zum Transport von Gütern bei gleichbleibenden Temperaturen, insbesondere zum Transport von Blut- und Medizinprodukten bekannt mit einem Aufbewahr-, Schutz und Transportbehälter aus zwei Zellen für leicht verderbliche Produkte. Die zwei Zellen sind jeweils mit einer Doppelwandung versehen, die innen mit einem flüssigen oder festen Latenzwärmespeicher gefüllt ist und gleichzeitig eine isolierende Wirkung aufweist, wobei der Transportbehälter so ausgeführt ist, dass sich zwei gleiche Zellen über vorzugsweise mehrere Verschnappungen auf den Längsseiten verbinden lassen.

Das Dokument DE 695 12 750 T2 offenbart einen isolierten Lager/Transportbehälter mit einem Deckel jeweils mit einer Doppelwandung, die innen mit einem flüssigen oder festen Latenzwärmespeicher gefüllt ist zur Aufrechterhaltung einer konstanten Temperatur.

Ein System gemäß dem Oberbegriff des Anspruchs 1 ist aus FR1 161 997 A bekannt. US 3 205 677 A offenbart ferner einen verschachtelbaren Behälter für die Abkühlung von Gläsern, mit einer Konizität von 10° bis 30°.

Auch dieser Stand der Technik ist hinsichtlich Isolation und Aufwand in der Logistik noch verbesserbar.

Aufgabe der Erfindung ist es, ein System für den Transport und die Lagerung von Arzneimitteln oder anderen Gütern in vorgegebenen Temperaturbereichen zu schaffen, mit dem Nachteile des Standes der Technik überwunden werden.

Die Lösung dieser Aufgabe wird mit einem System für den Transport und die Lagerung von Arzneimitteln oder anderen Gütern in vorgegebenen Temperaturbereichen mit den Merkmalen des Anspruchs 1 der Erfindung erreicht. Vorteilhafte Ausgestaltungen der Erfindung sind in den Unteransprüchen dargestellt.

Gemäß der Erfindung ist ein System für den Transport und die Lagerung von Arzneimitteln oder anderen Gütern in vorgegebenen Temperaturbereichen versehen mit mindestens einem Behälter mit einem einseitig offenen Innenraum in einem von Wandungen eingefassten Unterteil und mit einem auf die Öffnung des Behälters passenden Deckel, wobei der Aufbau der Wandungen des Behälters sowie des Deckels jeweils mindestens einen Hohlkörper ergibt, der mit mindestens einem Material bzw. Fluid mit hoher Wärme- oder Kältespeicherkapazität gefüllt ist. Die Wandungen ergeben ein wannenförmiges Unterteil mit jeweils größerer Länge und Breite auf einer dem Deckel zugewandten, offenen Seite als an einem geschlossenen Boden auf der dem Deckel abgewandten Seite, um "Schachtelbarkeit" bzw. Nestbarkeit und damit eine Volumenreduktion gestapelter Behälter zu gewährleisten für platzsparende Lagerung und Transport der Behälter, wenn Innenräume der Unterteile leer sind, wobei abhängig von den durch die jeweils größere Länge und Breite auf der offenen Seite als am geschlossenen Boden bedingten Winkeln, die wiederum korrelieren mit der Dicke der Wandung der Unterteile, eine Platzersparnis zwischen 30 und 90% im Vergleich zu herkömmlichen quaderförmigen Isolierbehältern erzielt werden kann. Gemäß einem weiteren Vorteil der Erfindung können im Innenraum des Unterteils die Arzneimittel oder andere Güter, die bei möglichst konstanten Temperaturen in vorgegebenen Temperaturbereichen transportiert oder gelagert werden sollen, transportiert und/oder gelagert werden. Das System der vorliegenden Erfindung ermöglicht den Transport bei CRT mit einem Behälter aus Deckel und Unterteil ohne gesonderte Vortemperierung des Systems für eine bestimmtes Sommer- oder Winterszenario solange Transport und Lagerung im Bereich von 20 bis 22°C stattfinden kann.

Gemäß der Erfindung ergeben die größeren Längen und Breiten auf der Deckel zugewandten, offenen, oberen Seite als am geschlossenen Boden auf der Deckel abgewandten Seite Konizitäten zwischen 8° und 16°, vorzugsweise von ca. 12°, für die Wandungen von Unterteil. Gemäß einer weiteren bevorzugten Ausgestaltung der Erfindung ist ein in den mindestens einen Hohlkörper gefülltes Fluid mit hoher Wärme- oder Kältespeicherkapazität zusätzlich in Kunststoffhüllen aus Polyethylen oder Polyethylenfolie verpackt zur Vermeidung von Vermischung mit einem anderen Fluid mit hoher Wärme- oder Kältespeicherkapazität in diesem Hohlkörper.

Gemäß einer weiteren bevorzugten Ausgestaltung der Erfindung ist mindestens ein separater Außenbehälter aus Abdeckung und Aufnahmeteil mit einem an den Behälter mit dem Deckel angepassten Raum zur Aufnahme des Behälters mit Deckel vorgesehen. Diese bevorzugte Ausgestaltung der Erfindung ermöglicht geschützten und wärmeisolierten Transport und Lagerung bei CRT eines Behälters aus Deckel und Unterteil in dem Raum des separaten Außenbehälters, aus dem der Behälter entnehmbar ist.

Gemäß einer weiteren bevorzugten Ausgestaltung der Erfindung weisen die Wandungen des Unterteils von außen nach innen eine stabile Außenwand, z.B. aus Polypropylen (PP), Isolationsmaterial, z.B. Polyurethan (PU) mit Vakuumpaneelen und eine Innenwand, z. B. aus PP auf.

Gemäß einer weiteren bevorzugten Ausgestaltung der Erfindung ist das Isolationsmaterial aus Polyurethan Hartschaum, extrudiertem Polystyrol-Hartschaum (XPS), expandiertem Polystyrol (EPS), Polypropylen-Schaum (EPP), Neopor, Glasfaser, Aerogel, extrudiertem Polyethylen (XPE) oder Vakuumpanelen und/oder eine Kombination dieser Isoliermaterialien.

Gemäß einer weiteren bevorzugten Ausgestaltung der Erfindung liegt das mindestens eine Material bzw. Fluid mit hoher Wärmespeicherkapazität an der Innenwand des Unterteils an, wobei das mindestens eine Material bzw. Fluid seine Phasenwechsel von fest zu flüssig oder flüssig zu fest nahe dem vorgegebenen Temperaturbereich hat.

Gemäß einer weiteren bevorzugten Ausgestaltung der Erfindung enthält das mindestens eine Material bzw. Fluid Paraffine, Paraffinmischungen oder gesättigtes n-Hydrokarbon der Summenformel CₙH₂ₙ₊₂ mit einem Phasenwechseln zwischen 17 bis 20°C und/oder Salzhydrate mit einem Phasenwechsel zwischen 22 bis 25°C.

Gemäß einer weiteren bevorzugten Ausgestaltung der Erfindung enthält das Salzhydrat Strontiumchlorid, Kalziumbromid und Kalziumchloriddihydrat und Wasser oder Kalziumchlorid, Ammoniumchlorid, Kaliumchlorid, Magnesiumchlorid, Natriumchlorid und Wasser. Mit diesen Salzhydraten ist eine Stabilisierung der Temperatur im Innenraum im Unterteil sowohl bei Umgebungstemperaturen von weit unter 15° C, d. h. einem Winterszenario und über 25° C, d. h. einem Sommerszenario möglich, ohne dass es über diese Salzhydrate hinaus zusätzlich weiterer Fluide bedürfte.

Gemäß einer weiteren bevorzugten Ausgestaltung der Erfindung ist wärmespeicherndes Fluid in dem mindestens einen Hohlkörper in der Wandung mittels Folie oder zusätzlichen Kunststoffhüllen verpackt.

Gemäß einer weiteren bevorzugten Ausgestaltung der Erfindung enthalten in Folie oder in zusätzliche Kunststoffhüllen verpackte Fluide zwei getrennte Salzhydrate mit unterschiedlichen Phasenwechseln oder durch die Folie oder die zusätzliche Kunststoffhülle sind zwei Paraffine bzw. Paraffinmischungen getrennt, insbesondere gesättigtes n-Hydrokarbon der Summenformel CₙH₂ₙ₊₂ mit einer Anzahl von 14 bis 22 Kohlenstoffatomen. Die Folie oder zusätzliche Kunststoffhülle trennt die Fluide in dem mindestens einen Hohlkörper, so dass diese sich nicht miteinander vermischen.

Gemäß einer weiteren bevorzugten Ausgestaltung der Erfindung ist der Deckel des Behälters an der Außenwand von innen ebenfalls mit Isolationsmaterial aus Polyurethan Hartschaum, XPS, EPS, EPP, Neopor, Glasfaser, Aerogel, XPE oder Vakuumpaneelen versehen.

Gemäß einer weiteren bevorzugten Ausgestaltung der Erfindung ist der Teil des Deckels, der beim Auflegen dem Innenraum des Unterteils zugewandt ist, mit mindestens einem Material oder Fluid mit hoher Wärmespeicherkapazität gefüllt.

Gemäß einer weiteren bevorzugten Ausgestaltung der Erfindung ist der Deckel mit dem gleichen Material oder Fluid gefüllt im gleichen oder anderen Mischungsverhältnissen wie das Unterteil.

Gemäß einer weiteren bevorzugten Ausgestaltung der Erfindung ist der Deckel durch Klebung oder Verschweißung dicht mit dem Unterteil verbunden, so dass kein Fluid austreten kann. Oder der Deckel ist mit mindestens einem Scharnier am Unterteil angebracht.

Die Erfindung wird im Folgenden anhand eines bevorzugten Ausführungsbeispiels dargestellt. Es zeigen:
Fig. 1a einen Querschnitt entlang einer Längsachse eines Systems für den Transport und die Lagerung von Arzneimitteln gemäß der Erfindung,
Fig. 2a einen Querschnitt entlang einer Querachse des Systems für den Transport und die Lagerung von Arzneimitteln gemäß Fig. 1a,
Fig. 3a eine Explosionsansicht des Systems für den Transport und die Lagerung von Arzneimitteln gemäß Fig. 1a und 2a,
Fig. 1 einen Querschnitt entlang einer Längsachse eines weiteren Systems für den Transport und die Lagerung von Arzneimitteln gemäß der Erfindung,
Fig. 2 einen Querschnitt entlang einer Querachse des weiteren Systems für den Transport und die Lagerung von Arzneimitteln gemäß Fig. 2,
Fig. 3 eine Explosionsansicht des weiteren Systems für den Transport und die Lagerung von Arzneimitteln gemäß Fig. 1 und 2,
Fig. 4 einen Querschnitt entlang einer Längsachse noch eines weiteren Systems für den Transport und die Lagerung von Arzneimitteln gemäß der Erfindung,
Fig. 5 einen Querschnitt entlang einer Querachse des noch weiteren Systems für den Transport und die Lagerung von Arzneimitteln gemäß Fig. 4,
Fig. 6 eine Explosionsansicht des noch weiteren Systems für den Transport und die Lagerung von Arzneimitteln gemäß Fig. 4 und 5,
Fig. 7 eine Draufsicht auf das noch weitere Systems für den Transport und die Lagerung von Arzneimitteln gemäß Fig. 4 und 5 und
Fig. 8 einen Querschnitt durch das noch weitere System für den Transport und die Lagerung von Arzneimitteln mit einem das noch weitere System gestapelten Behälter gemäß Fig. 4 und 5.
Fig. 1a, 2a: Ein System 24 für den Transport und die Lagerung von Arzneimitteln in vorgegebenen Temperaturbereichen ist versehen mit einem Behälter 2 mit einem Innenraum 3 in einem von Wandungen 4 eingefassten Unterteil 5 und mit einem auf dem Unterteil 5 derart aufliegenden Deckel 6, dass der Innenraum 3 des Unterteils 5 nach aussen abgeschlossen ist. Das doppelwandige Unterteil 5 und der Deckel 6 haben jeweils einen im Wesentlichen rechteckigen Grundriss. Arzneimittel oder andere Güter können im Innenraum 3 in vorgegebenen Temperaturbereichen, wie CRT, transportiert und gelagert werden.

Die Wandungen 4 des Unterteils 5 weisen von außen nach innen eine stabile Außenwand 7 aus Polystyrol, Polyethylen (PSPE) oder PP, Isolationsmaterial 8 aus PU mit Vakuumpaneelen und eine den Innenraum 3 begrenzende Innenwand 9 aus PP auf. Der Deckel 6 des Behälters 2 weist eine stabile Außenwand 7 aus PSPE oder PP auf und ist mit Isolationsmaterial aus Vakuumpaneelen versehen. Sowohl der Deckel 6 als auch das Unterteil 5 sind als Thermoforming- oder Spritzgussteil gefertigt.

Die Wandungen 4 des Unterteils 5 sowie der Aufbau des Deckels 6 ergeben jeweils Hohlkörper, die zur Innenwand 9 hin mit einem Salzhydrat und einem Paraffin als Material bzw. Fluid (nicht dargestellt) mit hoher Wärmespeicherkapazität gefüllt sind, um die Temperatur im Innenraum 3 im Bereich zwischen 20° und 22° C zu stabilisieren. Unterschiedliche Fluide hoher Wärmespeicherkapazität sind in Kunststoffhüllen aus Polyethylen oder in Polyethylenfolie (nicht dargestellt) verpackt zur Vermeidung von Vermischung in diesem Hohlkörper. Z. B. von zwei unterschiedlichen Paraffinen oder zwei unterschiedlichen Salzhydraten sind jedes getrennt in jeweils eine von zwei Kunststoffhüllen verpackt.

Die Wandungen 4 ergeben ein von oben nach unten konisches, wannenförmiges Unterteil 5 mit jeweils größerer Länge und Breite auf einer dem Deckel 6 zugewandten, offenen oberen Seite als an einem geschlossenen Boden auf der dem Deckel 6 abgewandten unteren Seite, wobei die Übergänge von der offenen Seite zum geschlossenen Boden jeweils im Wesentlichen linear sind, um "Schachtelbarkeit" bzw. "Nestbarkeit" und damit eine Volumenreduktion gestapelter Behälter 2 zu gewährleisten für platzsparende Lagerung und Transport der gestapelten Behälter 2, wenn Innenräume 3 der Unterteile 5 leer sind. Für die Schachtelbarkeit des wannenförmigen Unterteils 5 ist dessen Konizität durch die jeweilige Dicke der Wandungen 4 bedingt. Dicken der Wandungen 4 variieren zwischen 5 bis 30 mm.

Das Unterteil 5 weist Griffe bzw. Eingriffsmulden zum Tragen auf (nicht dargestellt). Der Deckel 6 des Behälters 2 ist mit Scharnieren am Unterteil 5 angebracht (nicht dargestellt) oder Unterteil 5 und Deckel 6 sind dicht miteinander durch Klebung oder Verschweißung verbunden, so dass aus dem Innenraum 3 kein Fluid austreten kann. Der Deckel 6 ist mit dem Unterteil 5 versiegelbar.

Fig. 3a: Entsprechende Merkmale sind mit den Bezugszeichen aus den Fig. 1, 2 bezeichnet. Am Deckel 6 und am Unterteil 5 ist ein Liquid Crystal Display (LCD) Thermometer, Temperaturmess-sonde, Temperaturdatenlogger als Temperaturmesseinrichtung 14 vorgesehen, die ablesbar sind bzw. ihre Daten per Funk übermitteln. Der Behälter 2 ist mit einem Radio-Frequency Identification (RFID) Chip (nicht dargestellt) ausgestattet.

Fig. 1, 2: Entsprechende Merkmale sind mit den Bezugszeichen aus den Fig. 1a - 3a bezeichnet. Ein weiteres System 1 für den Transport und die Lagerung von Arzneimitteln in vorgegebenen Temperaturbereichen ist versehen mit dem Behälter 2 mit einem Innenraum 3 in dem von Wandungen 4 eingefassten Unterteil 5 und mit dem auf dem Unterteil 5 derart aufliegenden Deckel 6, dass der Innenraum 3 des Unterteils 5 nach aussen abgeschlossen ist.

Ein als Quader ausgebildeter, separater Außenbehälter 10 mit einer Abdeckung 11 und einem Aufnahmeteil 12 mit einem an den Behälter 2 mit dem Deckel 6 angepassten Raum 13 ist zur Aufnahme des Behälters 2 mit Deckel 6 vorgesehen. Der Außenbehälter 10 ist verschliess- und versiegelbar.

Fig. 3: Entsprechende Merkmale sind mit den Bezugszeichen aus den Fig. 1a - 2 bezeichnet. Das wannenförmige Unterteil 5 ist mit dem Deckel 6 im Außenbehälter 10 aufnehmbar und der Außenbehälter 10 mit der Abdeckung 11 auf dem Aufnahmeteil 12 verschliess- und versiegelbar.

Fig. 4, 5: Entsprechende Merkmale sind mit den Bezugszeichen aus den Fig. 1a - 3 bezeichnet. Ein noch weiteres System 15 für den Transport und die Lagerung von Arzneimitteln enthält das wannenförmige Unterteil 5 mit dem Deckel 6 des Behälters 2, die in einem nestbaren Außenbehälter 16 aufnehmbar sind.

Der nestbare Außenbehälter 16 weist ein nestbares Aufnahmeteil 17 mit Griffen bzw. Eingriffsmulden 18 zum Tragen auf. Eine profilierte Abdeckung 19 des nestbaren Außenbehälters 16 mit am Umfang gegenüber liegenden Griffen 20 ist mittels Scharnieren 25 am nestbaren Aufnahmeteil 17 anbringbar. Die profilierte Abdeckung 19 ist auf dem nestbaren Aufnahmeteil 17 mittels Rückhaltevorrichtungen 26 verschließbar.

Fig. 6, 7: Entsprechende Merkmale sind mit den Bezugszeichen aus den Fig. 1a - 5 bezeichnet. Die profilierte Abdeckung 19 hat einen im Wesentlichen rechteckigen Grundriss mit abgerundeten Ecken und Kanten. Die profilierte Abdeckung 19 weist steifigkeitserhöhende Profile 21 in seiner Oberfläche auf.

Das nestbare Aufnahmeteil 17 weist einen im Wesentlichen rechteckigen Grundriss auf und ist mit jeweils größerer Länge und Breite auf der der profilierten Abdeckung 19 zugewandten offenen Seite als am geschlossenen Boden auf der der profilierte Abdeckung 19 abgewandten Seite ausgestaltet, um "Schachtelbarkeit" bzw. Nestbarkeit und damit eine Volumenreduktion leerer, gestapelter Aufnahmeteile 17 zu gewährleisten für platzsparende Lagerung und Transport.

Breitseiten 27 des nestbaren Aufnahmeteils 17 weisen für verbesserten Eingriff über die gesamte Höhe jeweils eine Formstabilität des nestbaren Aufnahmeteils 17 erhöhende Sicke 22 auf. An einer Längsseite 28 des nestbaren Außenbehälters 16 ist ein ablesbares LCD 23 als Temperaturmesseinrichtung vorgesehen. Ein Unterteil 5 ist mit Deckel 6 im nestbaren Aufnahmeteil 17 so aufnehmbar, dass Abdeckung 19 auf dem Aufnahmeteile 17 verschließbar ist.

Fig. 8: Entsprechende Merkmale sind mit den Bezugszeichen aus den Fig. 1a - 7 bezeichnet. Ein Unterteil 5 ist gestapelt in einem leeren, offenen Unterteil 5, das in einem Aufnahmeteil 17 aufgenommen ist.

Größere Innenlängen auf der Deckel 6 zugewandten, offenen, oberen Seite von Unterteil 5 variieren zwischen 420 und 425 mm. Kleinere Innenlängen auf der Deckel 6 abgewandten, geschlossenen, unteren Seite variieren zwischen 360 und 280 mm. Eine größere Innenbreite auf der Deckel 6 zugewandten, offenen, oberen Seite beträgt ca. 285 mm und kleinere Innenbreiten auf der Deckel 6 abgewandten, geschlossenen, unteren Seite variieren zwischen 220 und 140 mm. Bei einer Innenhöhe von ca. 245 mm ergeben sich für die Wandungen 4 Konizitäten zwischen 8° und 16°. Eine größere Innenlänge auf der Deckel 6 zugewandten, offenen, oberen Seite von 423 mm mit einer kleineren Innenlänge auf der Deckel 6 abgewandten, geschlossenen, unteren Seite von 319 mm und eine größere Innenbreite auf der Deckel 6 zugewandten, offenen, oberen Seite von 285 mm mit einer kleineren Innenbreite auf der Deckel 6 abgewandten, geschlossenen, unteren Seite von 181 mm bei einer Innenhöhe von ca. 245 mm ergibt eine bevorzugte Konizität von 12° für Unterteil 5.

Das gestapelte Unterteil 5 reicht mit einem Schachtelmaß 30 zwischen 50 und 165 mm in das leere, offene Unterteil 5 und ragt mit einem Stapelmaß 31 zwischen 225 und 110 mm aus dem leeren, offenen Unterteil 5. Mit der bevorzugten Konizität von 12° für Unterteil 5 ergibt sich ein Schachtelmaß 30 von 128 mm und ein Stapelmaß 31 von 147 mm.

Von der Deckel 6 zugewandten, offenen, oberen Seite von Unterteil 5 erstrecken sich parallel zu den Breitseiten 27 und Längsseiten 28 des nestbaren Außenbehälters 16 am äußeren Umfang der Wandungen 4 Profile 29 mit je einer dem Stapelmaß 31 entsprechenden Länge in Richtung der Deckel 6 abgewandten, geschlossenen, unteren Seite und mit einer der Dicke der Wandung 4 entsprechenden Breite parallel zum oberen Rand der Wandungen 4 von Unterteil 5.

## Patentansprüche

1. System (1, 15, 24) für den Transport und die Lagerung von Arzneimitteln in vorgegebenen Temperaturbereichen versehen mit
- mindestens einem Behälter (2) mit einem Innenraum (3) in einem von Wandungen (4) eingefassten Unterteil (5) und mit einem Deckel (6), wobei der Aufbau der Wandungen (4) des Unterteils (5) sowie des Deckels (6) jeweils einen Hohlkörper ergibt, der mit mindestens einem Material bzw. Fluid mit hoher Wärmespeicherkapazität gefüllt ist, und die Wandungen (4) ein wannenförmiges Unterteil (5) ergeben, und die Wandungen (4) das wannenförmige Unterteil (5) mit jeweils größerer Länge und Breite auf einer Deckel (6) zugewandten offenen Seite als an einem geschlossenen Boden auf der Deckel (6) abgewandten Seite ergeben,
**dadurch gekennzeichnet, dass** die Dicken der Wandungen (4) zwischen 5 bis 30 mm variieren und die größeren Längen und Breiten auf der dem Deckel (6) zugewandten, offenen, oberen Seite als am geschlossenen Boden auf der dem Deckel (6) abgewandten Seite Konizitäten zwischen 8° und 16° ergeben,wobei diese Konizität durch die jeweiligen Dicken der Wandungen (4) bedingt ist, um die Schachtelbarkeit bzw. Nestbarkeit des gestapelten Behälters (2) zu gewährleisten.

2. System (1, 15, 24) gemäß Anspruch 1, **dadurch gekennzeichnet, dass** die größeren Längen und Breiten auf der Deckel (6) zugewandten, offenen, oberen Seite als am geschlossenen Boden auf der Deckel (6) abgewandten Seite Konizitäten von ca. 12°, für die Wandungen (4) von Unterteil (5) ergeben.

3. System (1, 15, 24) gemäß Anspruch 1, **dadurch gekennzeichnet, dass** ein in den einen Hohlkörper gefülltes Fluid mit hoher Wärme- oder Kältespeicherkapazität zusätzlich in Kunststoffhüllen aus Polyethylen oder in Polyethylenfolie verpackt ist zur Vermeidung von Vermischung mit einem anderen Fluid.

4. System (1, 15) gemäß Anspruch 1, **dadurch gekennzeichnet, dass** mindestens ein separater Außenbehälter (10, 16) aus Abdeckung (11, 18) und Aufnahmeteil (12, 17) mit einem an den Behälter (2) mit dem aufgesetzten Deckel (6) angepassten Raum zur Aufnahme des Behälters (2) mit dem Deckel (6) vorgesehen ist.

5. System (1, 15, 24) gemäß Anspruch 1, **dadurch gekennzeichnet, dass** die Wandungen (4) des Unterteils (5) von außen nach innen eine stabile Außenwand (7), z.B. aus Polypropylen, Isolationsmaterial (8), z.B. Polyurethan mit Vakuumpaneelen und eine Innenwand (9), z. B. aus Polypropylen aufweisen.

6. System (1, 15, 24) gemäß Anspruch 5, **dadurch gekennzeichnet, dass** das Isolationsmaterial (8) Polyurethan Hartschaum, extrudierten Polystyrol-Hartschaum, expandiertes Polystyrol, Polypropylen-Schaum, Neopor, Glasfaser, Aerogel, extrudiertes Polyethylen oder Vakuumpanelen und/oder eine Kombination dieser Materialien enthält.

7. System (1, 15, 24) gemäß Anspruch 1, **dadurch gekennzeichnet, dass** das mindestens eine Material bzw. Fluid mit hoher Wärmespeicherkapazität an der Innenwand (9) des Unterteils (5) anliegt, wobei das mindestens eine Material bzw. Fluid seine Phasenwechsel von fest zu flüssig oder flüssig zu fest nahe einem der vorgegebenen Temperaturbereiche hat.

8. System (1, 15, 24) gemäß Anspruch 1, **dadurch gekennzeichnet, dass** das mindestens eine Material bzw. Fluid Paraffine, Paraffinmischungen oder gesättigtes n-Hydrokarbon der Summenformel CnH2n+2 mit einem Phasenwechseln zwischen 17° bis 20° C und/oder Salzhydrate mit einem Phasenwechsel zwischen 22° bis 25° C enthält.

9. System (1, 15, 24) gemäß Anspruch 8, **dadurch gekennzeichnet, dass** das Salzhydrat Strontiumchlorid, Kalziumbromid und Kalziumchloriddihydrat und Wasser oder Kalziumchlorid, Ammoniumchlorid, Kaliumchlorid, Magnesiumchlorid, Natriumchlorid und Wasser enthält.

10. System (1, 15, 24) gemäß den Ansprüchen 7 bis 9, **dadurch gekennzeichnet, dass** die in Folie oder in zusätzliche Kunststoffhüllen verpackten Fluide zwei getrennte Salzhydrate mit unterschiedlichen Phasenwechseln enthalten oder durch die Folie oder die zusätzlichen Kunststoffhüllen zwei Paraffine bzw. Paraffinmischungen getrennt sind, insbesondere gesättigtes n-Hydrokarbon der Summenformel CₙH₂ₙ₊₂ mit einer Anzahl von 14 bis 22 Kohlenstoffatomen.

11. System (1, 15, 24) gemäß Anspruch 1, **dadurch gekennzeichnet, dass** der Deckel (6) des Behälters (2) ebenfalls mit Isolationsmaterial aus Polyurethan Hartschaum, XPS, EPS, EPP, Neopor, Glasfaser, Aerogel, XPE oder Vakuumpaneelen versehen ist.

12. System (1, 15, 24) gemäß Anspruch 1, **dadurch gekennzeichnet, dass** ein Teil des Hohlkörpers des Deckels (6), der beim Auflegen des Deckels (6) auf das Unterteil (5) dessen Innenraum (3) zugewandt ist, mit mindestens einem Material oder Fluid mit hoher Wärmespeicherkapazität gefüllt ist.

13. System (1, 15, 24) gemäß Anspruch 1, **dadurch gekennzeichnet, dass** der Deckel (6) mit dem gleichen Material oder Fluid gefüllt ist im gleichen oder anderen Mischungsverhältnissen wie das Unterteil (5).

14. System (1, 15, 24) gemäß Anspruch 1, **dadurch gekennzeichnet, dass** der Deckel (6) durch Klebung, Verschweißung oder mit einem Scharnier am Unterteil (5) angebracht ist.

## Claims

1. System (1, 15, 24) for the transport and storage of drugs in predetermined temperature ranges provided with
- at least one container (2) with an interior space (3) in a lower part (5) surrounded by walls (4) and with a lid (6), the structure of the walls (4) of the lower part (5) and of the lid ( 6) in each case resulting in at least one hollow body filled with at least one material or fluid with a high heat storage capacity, and the walls (4) result in a trough-shaped lower part (5), and the walls (4) result in the trough-shaped lower part (5) with respectively greater length and width facing an open side with cover (6) than on a closed bottom facing away from the cover (6),
**characterized in that** the thicknesses of the walls (4) vary between 5 to 30 mm and the greater lengths and widths facing the open top side with the cover (6) than on the closed bottom on the side facing away from the cover (6) result in conicities between 8° and 16°, said conicity being conditioned by the respective thicknesses of the walls (4), to provide for nesting abilities of the piled container (2).

2. System (1, 15, 24) according to claim 1, **characterized in that** the greater lengths and widths on the open top side with the cover (6) than on the closed bottom on the side facing away from the cover (6) result in conicities of about 12° for the walls (4) of the lower part (5).

3. System (1, 15, 24) according to claim 1, **characterized in that** a fluid with a high heat or cold storage capacity filled into the at least one hollow body is additionally packed in plastic sleeves made of polyethylene or in polyethylene film to prevent mixing with another fluid.

4. System (1, 15) according to claim 1, **characterized in that** at least one separate outer container (10, 16) consisting of a cover (11, 18) and a receiving part (12, 17) with a space adapted to the container (2) with the lid (6) for receiving the container (2) with the lid (6) is provided.

5. System (1, 15, 24) according to claim 1, **characterized in that** the walls (4) of the lower part (5) from outside to inside are provided with a stable outer wall (7), e.g. made of polypropylene, insulation material (8), e.g. polyurethane with vacuum panels and an inner wall (9), e.g. made of polypropylene.

6. System (1, 15, 24) according to claim 5, **characterized in that** the insulation material (8) comprises polyurethane rigid foam, extruded polystyrene rigid foam, expanded polystyrene, polypropylene foam, Neopor, glass fibre, aerogel, extruded polyethylene or vacuum panels and/or a combination of these materials.

7. System (1, 15, 24) according to claim 1, **characterized in that** the at least one material or fluid with a high heat storage capacity is in contact with the inner wall (9) of the lower part (5), the at least one material or fluid having its phase change from solid to liquid or liquid to solid near one of the specified temperature ranges.

8. System (1, 15, 24) according to claim 1, **characterized in that** the at least one material or fluid contains paraffins, paraffin mixtures or saturated n-hydrocarbon of the molecular formula CₙH₂ₙ₊₂ with a phase change between 17° and 20° C and/or salt hydrates with a phase change between 22° and 25° C.

9. System (1, 15, 24) according to claim 8, **characterized in that** the salt hydrate contains strontium chloride, calcium bromide and calcium chloride dihydrate and water or calcium chloride, ammonium chloride, potassium chloride, magnesium chloride, sodium chloride and water.

10. System (1, 15, 24) according to claims 7 to 9, **characterized in that** the fluids packaged in foil or in additional plastic sleeves contain two separate salt hydrates with different phase changes or the two paraffins or paraffin mixtures are separated by the foil or the additional plastic sleeves, in particular saturated n-hydrocarbon of molecular formula CₙH₂ₙ₊₂ with a number of 14 to 22 carbon atoms.

11. System (1, 15, 24) according to claim 1, **characterized in that** the cover (6) of the container (2) is also provided with insulation material made of rigid polyurethane foam, XPS, EPS, EPP, Neopor, glass fibre, aerogel, XPE or vacuum panels.

12. System (1, 15, 24) according to claim 1, **characterized in that** a part of the hollow body of the cover (6), which faces the interior (3) of the lower part (5) when the cover (6) is placed, is filled with at least a material or fluid with a high heat storage capacity.

13. System (1, 15, 24) according to claim 1, **characterized in that** the cover (6) is filled with the same material or fluid in the same or different mixing ratios as the lower part (5).

14. System (1, 15, 24) according to claim 1, **characterized in that** the cover (6) is attached to the lower part (5) by gluing, welding or with a hinge.

## Revendications

1. Système (1, 15, 24) pour le transport et le stockage de médicaments dans des plages de température prédéterminées muni de - au moins un récipient (2) avec un espace intérieur (3) dans une partie basse (5) entouré de parois (4) et avec un couvercle (6), la structure des parois (4) de la partie basse (5) et du couvercle (6) aboutit à chaque fois à au moins un corps creux qui est rempli d'au moins un matériau ou fluide d'une capacité de stockage de chaleur élevée, et les parois (4) forment une partie inférieure en forme d'auge (5) avec une longueur et une largeur plus grandes au côté ouvert tourné vers un couvercle (6) que sur un fond fermé détourné du côté du couvercle (6), **caractérisé en ce que** les épaisseurs des parois (4) varient entre 5 à 30 mm, et les plus grandes longueurs et largeurs du côté supérieur ouvert tourné vers le couvercle (6) que du côté inférieur fermé côté opposé au couvercle (6) présentent des conicités entre 8° et 16°, ces conicités étant conditionnée par les épaisseurs des parois (4), afin de garantir la faculté d'emboîtement des conteneurs (2) empilés.

2. Système (1, 15, 24) selon la revendication 1, **caractérisé en ce que** les plus grandes longueurs et largeurs du côté supérieur ouvert tourné vers le couvercle (6) que du côté inférieur fermé côté opposé au couvercle (6) présentent des conicités d'environ 12°, pour les parois (4) de la partie inférieure (5).

3. Système (1, 15, 24) selon la revendication 1, **caractérisé en ce qu'**un fluide à haute capacité de stockage de chaleur ou de froid introduit dans le au moins un corps creux est en outre conditionné dans des manchons plastiques en polyéthylène ou en film de polyéthylène pour éviter le mélange avec un autre fluide.

4. Système (1, 15) selon la revendication 1, **caractérisé en ce qu'**au moins un récipient extérieur séparé (10, 16) composé d'un couvercle (11, 18) et d'une partie réceptrice (12, 17) est équipé d'un couvercle (6) avec un espace adapté au récipient (2) avec le couvercle mis en place pour recevoir le récipient (2) avec le couvercle (6) est prévu.

5. Système (1, 15, 24) selon la revendication 1, **caractérisé en ce que** les parois (4) de la partie inférieure (5) présentent une paroi extérieure stable (7), par ex. en polypropylène, matériau isolant (8), par ex. polyuréthane avec panneaux sous vide et une paroi intérieure (9), par ex. en polypropylène.

6. Système (1, 15, 24) selon la revendication 5, **caractérisé en ce que** le matériau isolant (8) contient de la mousse rigide de polyuréthane, de la mousse rigide de polystyrène extrudé, du polystyrène expansé, de la mousse de polypropylène, du Neopor, de la fibre de verre, de l'aérogel, du polyéthylène extrudé ou des panneaux sous vide et/ou une combinaison de ces matériaux.

7. Système (1, 15, 24) selon la revendication 1, **caractérisé en ce que** le au moins un matériau ou fluide à capacité de stockage de chaleur élevée est en contact avec la paroi interne (9) de la partie inférieure (5), le au moins un matériau ou le fluide change de phase de solide à liquide ou de liquide à solide près de l'une des plages de température spécifiées.

8. Système (1, 15, 24) selon la revendication 1, **caractérisé en ce que** le au moins un matériau ou fluide contient des paraffines, des mélanges de paraffines ou des n-hydrocarbures saturés de formule moléculaire CₙH₂ₙ₊₂ avec un changement de phase entre 17° et 20° C et/ou des hydrates de sel avec un changement de phase entre 22° et 25° C.

9. Système (1, 15, 24) selon la revendication 8, **caractérisé en ce que** le sel hydraté contient du chlorure de strontium, du bromure de calcium et du chlorure de calcium dihydraté et de l'eau ou du chlorure de calcium, du chlorure d'ammonium, du chlorure de potassium, du chlorure de magnésium, du chlorure de sodium et de l'eau.

10. Système (1, 15, 24) selon les revendications 7 à 9, **caractérisé en ce que** les fluides conditionnés dans des foils ou dans des manchons plastiques complémentaires contiennent deux hydrates salins distincts à changements de phase différents ou deux paraffines ou des mélanges de paraffines sont séparés par des foils ou des manchons plastiques complémentaires, en particulier un n-hydrocarbure saturé de formule moléculaire CₙH₂ₙ₊₂ avec un nombre de 14 à 22 atomes de carbone.

11. Système (1, 15, 24) selon la revendication 1, **caractérisé en ce que** le couvercle (6) du conteneur (2) est également pourvu d'un matériau isolant en mousse de polyuréthane rigide, XPS, EPS, EPP, Neopor, fibre de verre, aérogel, XPE ou panneaux sous vide.

12. Système (1, 15, 24) selon la revendication 1, **caractérisé en ce qu'**une partie du corps creux du couvercle (6), qui fait face à l'intérieur (3) de la partie inférieure (5) lorsque le couvercle (6) est placé, est rempli d'au moins d'un matériau ou d'un fluide à haute capacité de stockage de chaleur.

13. Système (1, 15, 24) selon la revendication 1, **caractérisé en ce que** le couvercle (6) est rempli du même matériau ou fluide dans des rapports de mélange identiques ou différents que la partie inférieure (5).

14. Système (1, 15, 24) selon la revendication 1, **caractérisé en ce que** le couvercle (6) est fixé à la partie inférieure (5) par collage, soudure ou charnière.
